# EUROPÄISCHE PATENTSCHRIFT

(11) **EP 1 351 551 B1**
(45) Veröffentlichungstag und Bekanntmachung des Hinweises auf die Patenterteilung: **07.05.2008**
(21) Anmeldenummer: 03006363.0
(22) Anmeldetag: 20.03.2003
(51) Int. Cl.: H04R 25/00, H01R 13/03, H01R 4/48

(54) **Kontaktvorrichtung für Hörgeräte**
Contact device for hearing aid
Dispositif de contact pour prothèse auditive

(30) Priorität: 02.04.2002 DE 10214542
(43) Veröffentlichungstag der Anmeldung: 08.10.2003
(73) Patentinhaber: Siemens Audiologische Technik GmbH, 91058 Erlangen (DE)
(72) Erfinder: Sauer, Joseph, 96129 Strullendorf (DE); Schmitt, Christian, 91091 Grossenseebach (DE)
(74) Vertreter: Maier, Daniel Oliver

(56) Entgegenhaltungen:
- EP-A- 0 899 821
- WO-A-00/65692
- DE-U1- 9 210 542
- GB-A- 719 657

## Beschreibung

Die vorliegende Erfindung betrifft eine Vorrichtung zum Kontaktieren elektrischer Bauelemente eines Hörgeräts mit einem Kunststoffspritzgusskörper zum Tragen von Kontaktelementen und mindestens einem Metallkontaktelement, das in den Kunststoffspritzgusskörper eingespritzt ist. Ferner betrifft die vorliegende Erfindung ein Verfahren zum Herstellen einer derartigen Vorrichtung.

Die elektrischen Bauelemente eines Hörgeräts sind in dem Hörgerätegehäuse in geeigneter Weise zu kontaktieren. Hierzu ist aus der europäischen Patentschrift EP 0 988 776 B1 eine Kontaktiervorrichtung bekannt, die Anschlüsse zu einem elektrischen Modul aufweist. Darüber hinaus sind an die Kontaktiervorrichtung Metallfederelemente angebracht zum Kontaktieren einer Hörgerätebatterie und zur Halterung der Vorrichtung in der Abdeckplatte des Hörgeräts.

Verfahrenstechnisch ist in diesem Zusammenhang aus der sogenannten Insert Mold Technologie bekannt, gestanzte Metallteile und Drahtverbindungselemente in Kunststoffspritzgussformen einzulegen, um diese beim Spritzgussvorgang mit in den Kunststoffkörper einzuspritzen. Durch den Spritzgusskörper erhalten die Kontaktstellen wohldefinierte Positionen.

Der Spritzgusskörper kann mittels seiner Kontaktelemente auch zum Tragen elektronischer Bauelemente im Hörgerät verwendet werden. Dennoch sind zur Kontaktierung einiger Komponenten des Hörgeräts weitere Drahtverbindungen notwendig, die sich nicht als in den Kunststoffkörper eingespritzte Metallkontaktelemente realisieren lassen.

GB 719657 offenbart eine in Hörgeräten einsetzbare Kontaktvorrichtung mit einem Spritzkörper, in dem eine Mehrzahl von Durchlässen bereitgestellt ist. In einem Teil jedes Durchlasses steckt ein metallischer Leiter, der mit einem Metallstreifen verbunden ist, wobei sich der Metallstreifen über den restlichen Teil des Durchlasses erstreckt, am Ende des Durchlasses umgebogen ist und bogenförmig auf der Oberfläche des Spritzkörpers in Richtung parallel zu dem Leiter weiter verläuft, um als Kontaktierungselement zu dienen.

Aus der WO 00/65692 ist eine Vorrichtung zum Kontaktieren elektrischer Bauelemente eines Hörgerätes mit einem Kunststoffspritzgusskörper bekannt. Die Verwendung des Kunststoffspritzgusskörpers hat den Vorteil, dass die elektrische Isolierung verbessert ist und die Herstellungskosten reduziert werden können.

Die Aufgabe der vorliegenden Erfindung besteht darin, die zur Kontaktierung notwendigen Elemente und Vorrichtungen zu miniaturisieren und deren Fertigung zu rationalisieren.

Erfindungsgemäß wird diese Aufgabe gelöst durch eine Vorrichtung zum Kontaktieren elektrischer Bauelemente eines Hörgerätes mit einem Kunststoffspritzkörper zum Tragen von Kontaktelementen und mindestens einem Metallkontaktelement, das in den Kunststoffspritzgusskörper eingespritzt ist, sowie durch mindestens einem Verdrahtungselement, das leiterbahnartig auf der Oberfläche des Kunststoffspritzgusskörpers aufgebracht ist, zum Verdrahten der elektrischen Bauelemente und/oder des Metallkontaktelements. Das Metallkontaktelement ist ein gestanztes Metallteil und/oder eine Metallfeder.

Fertigungstechnisch lassen sich die Metallkontaktelemente, die in den Kunststoffspritzgusskörper eingespritzt werden sollen, am günstigsten aus Metallblechen stanzen. Sofern die Metallkontaktelemente auf die zu kontaktierenden Bauelemente Druck ausüben sollen, können hierfür Metallfedern verwendet werden.

Darüber hinaus wird die oben genannte Aufgabe gelöst durch ein Verfahren zum Herstellen einer derartigen Vorrichtung durch Spritzgießen mindestens eines Strukturelements aus einem aktivierten Kunststoff, der insbesondere mit Palladium aktiviert ist, Einlegen des mindestens einen Strukturelements zusammen mit dem mindestens einen Metallkontaktelement in eine Spritzgussform, Umspritzen des mindestens einen Strukturelements und des mindestens einen Metallkontaktelements mit einem isolierenden Kunststoff zu dem Kunststoffspritzgusskörper, wobei das Strukturelement zumindest teilweise an die Oberfläche des Kunststoffspritzgusskörpers ragt, wodurch ein Oberflächenbereich definiert ist, und Metallisieren des durch das Strukturelement vorgegebenen Oberflächenbereichs des Kunststoffspritzgusskörpers.

Weiterhin läßt sich die oben genannte Aufgabe lösen durch ein Verfahren zum Herstellen der obigen Vorrichtung durch Einlegen des mindestens einen Metallkontaktelements in eine Spritzgussform für den Kunststoffspritzgusskörper, Ausspritzen der Spritzgussform mit einem isolierendem Kunststoff, Bestrahlen eines Leiterbahnmusters auf der Oberfläche des Spritzgusskunststoffkörpers und Beschichten des bestrahlten Musters mit einem leitenden Metall.

Ebenso ist erfindungsgemäß vorgesehen ein Verfahren zum Herstellen einer obigen Vorrichtung durch Einlegen des mindestens einen Metallkontaktelements in eine Spritzgussform für den Kunststoffspritzgusskörper, Ausspritzen der Spritzgussform mit einem isolierenden Kunststoff und Drucken von Leiterbahnen auf den Kunststoffspritzgusskörper.

Verdrahtungselemente, die Leiterbahnen auf dem Kunststoffspritzgusskörper darstellen, können erfindungsgemäß nicht nur dafür verwendet werden, um eingespritzte Metallkontaktelemente miteinander zu verbinden, sondern auch dazu, Kontakte nach außen herzustellen. So ist es vorteilhaft, die Verdrahtungselemente mit Kontaktstellen auszustatten, die aus der Oberfläche des Kunststoffspritzgusskörpers herausragen und somit eine gute elektrische Kontaktmöglichkeit zu Bauelementen bieten, welche nicht mit federnden Metallkontakten gebildet werden müssen.

Die Verdrahtungselemente beziehungsweise Leiterbahnen sind, falls zur Herstellung mit aktivierten Kunststoffstrukturelementen gearbeitet wird, über den Teilen der Strukturelemente angeordnet, die an die Oberfläche des Spritzgusskörpers ragen. Zur Aktivierung wird der Kunststoff für das Spritzen der Strukturelemente günstigerweise mit Palladium dotiert.

Vorzugsweise werden durch die erfindungsgemäßen Kontaktvorrichtungen die Elektronikmodule und -batterien eines Hörgeräts kontaktiert. Dabei kann es sich sowohl um ein sogenanntes In-dem-Ohr-Hörgerät als auch um ein sogenanntes Hinterdem-Ohr-Hörgerät handeln.

Die Herstellung der erfindungsgemäßen Kontaktvorrichtungen erfolgt vorzugsweise durch Einlegen entsprechender Kontaktelemente, die Metallkontaktelemente und Strukturelemente aus Kunststoff umfassen, in eine Spritzgussform, wie sie bereits eingangs als Insert-Mold Technologie vorgestellt wurde. Dazu werden zunächst die notwendigen Strukturelemente in ihrer dreidimensionalen Form aus einem beispielsweise mit Palladium aktivierten Kunststoff gespritzt. Anschließend werden diese gespritzten Strukturelemente zusammen mit den weiteren Metallkontaktelementen beziehungsweise Metallfedern in die Spritzgussform für den Gusskörper eingebracht. Daraufhin wird die Spritzgussform mit den Metallkontakt- und Strukturelementen mit isolierendem Kunststoff ausgespritzt. Schließlich werden die aktivierten Strukturelemente, soweit sie aus der Oberfläche ragen, beispielsweise in einem Bad mit Metall beschichtet.

Durch die Leiterbahntechnologie lassen sich in der Regel die Kontaktstellen, an denen Kontaktschwierigkeiten auftreten können, reduzieren, was zu einer Steigerung der Qualität der Kontaktvorrichtung führt. Weiterhin können im Falle der Herstellung mittels Insert Mold Technologie Einlegeteile eingespart werden, indem die Kontaktstellen für äußere Kontakte an die Strukturelemente angespritzt werden. Damit wird die Anzahl der für die Fertigung notwendigen Teile reduziert, womit sich auch die Montagezeit reduzieren und der Automatisierungsgrad für die Fertigung erhöhen lässt.

Eine Miniaturisierung ist, wie bereits erwähnt, auch dadurch möglich, dass Leiterbahnen auf den Spritzgusskörper aufgebracht werden. Hierzu können einerseits mit einem Laser diejenigen Stellen, die Leiterbahnen tragen, aktiviert, und anschließend die aktivierten Stellen auf dem Kunststoffkörper selektiv mit Metall beschichtet werden. Andererseits können die Leiterbahnen aber auch durch beliebige Druckverfahren auf den Spritzgusskörper aufgebracht werden.

Die vorliegende Erfindung wird nun anhand der beigefügten Zeichnung näher erläutert, die eine perspektivische Ansicht einer erfindungsgemäßen Kontaktvorrichtung zeigt. Das nachfolgende Ausführungsbeispiel stellt jedoch nur eine bevorzugte Ausführungsform der vorliegenden Erfindung dar.

Die Zeichnung zeigt einen Kunststoffspritzgusskörper 1. In diesen sind Metallfedern 2 und 3 eingespritzt, die im vorliegenden Fall zum Kontaktieren einer nicht dargestellten Hörgerätebatterie dienen. Weiterhin sind in die Kontaktiervorrichtung 1 unter den Leiterbahnen beziehungsweise Verdrahtungselementen 4, 5 und 6 Strukturelemente eingespritzt. Jedes dieser Verdrahtungselemente 4, 5, 6 besitzt eine Kontaktstelle 14, 15, 16, die aus der Oberfläche des Spritzgusskörpers 1 herausragt.

Zur Herstellung des Spritzgusskörpers 1 werden die Struk-turelemente aus aktiviertem Kunststoff gefertigt, zusammen mit den Metallfedern 2, 3 in die Spritzgussform eingelegt und mit isolierendem Kunststoff umspritzt.

Die in der Zeichnung dargestellte Kontaktiervorrichtung lässt sich auch dadurch herstellen, dass, wie bereits erwähnt, zunächst gemäß dem bekannten Insert Mold Verfahren lediglich die Metallfedern 2 und 3 in den Körper 1 eingespritzt werden. Anschließend werden für die Verdrahtungselemente auf der Oberfläche des Spritzgusskörpers 1 Bahnen mit einem Laser aktiviert. Diese aktivierten Bahnen werden anschließend mit einem leitfähigen Metall beschichtet. Alternativ können die Leiterbahnen, wie erwähnt, auf den Spritzgusskörper aufgedruckt werden.

Durch die Verdrahtungselemente 4, 5, 6 lässt sich beispielsweise ein elektronisches Modul mit Mikrophon, das an der bezogen auf die zeichnerische Darstellung rückwärtigen Seite der Kontaktiervorrichtung 1 angeordnet sein kann, kontaktieren. Die Schallöffnung 7 für ein Mikrophon ist an der Oberseite des Kunststoffspritzgusskörpers 1 sichtbar.

## Patentansprüche

1. Vorrichtung zum Kontaktieren elektrischer Bauelemente eines Hörgerätes mit
einem Kunststoffspritzgusskörper (1) zum Tragen von Kontaktelementen (2-6) und
mindestens einem Metallkontaktelemente (2, 3), das in den Kunststoffspritzgusskörper (1) eingespritzt ist,
**gekennzeichnet durch**
mindestens ein Verdrahtungselement (4, 5, 6), das leiterbahnartig auf der Oberfläche des Kunststoffspritzgusskörpers (1) aufgebracht ist, zum Verdrahten der elektrischen Bauelemente und/oder des Metallkontaktelements (2, 3), und wobei das mindestens eine Metallkontaktelement (2, 3) ein gestanztes Metallteil und/oder eine Metallfeder ist.

2. Vorrichtung nach Anspruch 1, wobei das mindestens eine Verdrahtungselement (4, 5, 6) mindestens eine Kontaktstelle (14, 15, 16), die über die Oberfläche des Kunststoffspritzgusskörpers (1) erhaben ist, zur Kontaktierung eines elektrischen Bauelements aufweist.

3. Vorrichtung nach Anspruch 1 oder 2, wobei ein insbesondere mit Palladium dotierter Kunststoffabschnitt den Untergrund des mindestens einen Verdrahtungselements (4, 5, 6) darstellt.

4. Vorrichtung nach einem der Ansprüche 1 bis 3, wobei zwei Metallkontaktelemente (2, 3) zur Kontaktierung einer Hörgerätebatterie und mehrere Verdrahtungselemente (4, 5, 6) zur Kontaktierung eines Hörgeräteelektronikmoduls an dem Kunststoffspritzgusskörper (1) angeordnet sind.

5. Hörgerät mit einer Vorrichtung zum Kontaktieren elektrischer Bauelemente nach einem der Ansprüche 1 bis 4.

6. Verfahren zum Herstellen einer Vorrichtung nach einem der Ansprüche 1 bis 4 durch
Spritzgießen mindestens eines Strukturelements aus einem aktivierten Kunststoff, der insbesondere mit Palladium aktiviert ist,
Einlegen des mindestens einen Strukturelements zusammen mit dem mindestens einen Metallkontaktelement (2, 3) in eine Spritzgussform,
Umspritzen des mindestens einen Strukturelements und des mindestens einen Metallkontaktelements (2, 3) mit einem isolierenden Kunststoff zu dem Kunststoffspritzgusskörper (1), wobei das Strukturelement zumindest teilweise an die Oberfläche des Kunststoffspritzgusskörpers ragt, wodurch ein Oberflächenbereich definiert ist, und
Metallisieren des durch das Strukturelement vorgegebenen Oberflächenbereichs des Kunststoffspritzgusskörpers (1).

7. Verfahren zum Herstellen einer Vorrichtung nach einem der Ansprüche 1 bis 4 durch
Einlegen des mindestens einen Metallkontaktelements (2, 3) in eine Spritzgussform für den Kunststoffspritzgusskörper (1),
Ausspritzen der Spritzgussform mit einem isolierenden Kunststoff,
Bestrahlen eines Leiterbahnmusters auf der Oberfläche des Spritzgusskunststoffkörpers (1) und
Beschichten des bestrahlen Musters mit einem leitenden Metall.

8. Verfahren zum Herstellen einer Vorrichtung nach einem der Ansprüche 1 bis 4 durch
Einlegen des mindestens einen Metallkontaktelements (2, 3) in eine Spritzgussform für den Kunststoffspritzgusskörper (1),
Ausspritzen der Spritzgussform mit einem isolierenden Kunststoff und
Drucken von Leiterbahnen auf den Kunststoffspritzgusskörper (1).

## Claims

1. Apparatus for contacting electrical components of a hearing device, comprising:
an injection moulded plastic body (1) configured to carry the contact elements (2-6) and
at least one metal contact element (2, 3) that is injected into the injection moulded plastic body (1)
**characterised by**
at least one wiring element (4, 5, 6) that is applied onto the surface
of the injection moulded plastic body (1) in an interconnect-like manner for wiring the electrical components and/or the metal contact element (2, 3) and with the at least one metal contact element (2, 3) being a punched metal part and/or a metal spring.

2. Apparatus according to claim 1, wherein the at least one wiring element (4, 5, 6) comprises at least one contact location (14, 15, 16) for contacting an electrical component, the at least one contact location being raised over the surface of the injection moulded plastic body (1).

3. Apparatus according to claim 1 or 2, wherein a plastic section doped in particular with palladium represents the substrate of the at least one wiring element (4, 5, 6).

4. Apparatus according to one of claims 1 to 3, wherein two metal
contact elements (2, 3) for contacting a hearing device battery and a plurality of wiring elements (4, 5, 6) for contacting a hearing device electronics module are arranged at the injection moulded plastic body (1).

5. Hearing device comprising an apparatus for contacting electrical components according to one of claims 1 to 4.

6. Method for manufacturing an apparatus according to one of claims 1 to 4, by
injection moulding at least one structure element composed of activated plastic, which is activated in particular with palladium,
placing the at least one structure element together with the at least one metal contact element (2, 3) into an injection mould,
injection-moulding around the at least one structure element and the at least one metal contact element (2, 3) with an insulating plastic to form an injection moulded plastic body (2), where the structure element projects at least partly to the surface of the injection moulded plastic body, resulting in a surface region being defined, and
metallisation of the surface region of the injection moulded plastic body (1) defined by the structure element.

7. Method for manufacturing an apparatus according to one of claims 1 to 4, by
placing the at least one metal contact element (2, 3) into an injection mould for the injection moulded plastic body (1),
filling the injection mould with an insulating plastic,
irradiating an interconnect pattern on the surface of the injection moulded plastic body (1) and
coating the irradiated pattern with a conductive metal.

8. Method for manufacturing an apparatus according to one of claims 1 to 4, by
placing the at least one metal contact element (2, 3) into an injection mould for the injection moulded plastic body (1).
filling the injection mould with an insulating plastic and
printing interconnects onto the injection moulded plastic body (1).

## Revendications

1. Dispositif pour mettre en contact des composants électriques d'un prothèse auditive comportant
- un corps en matière plastique moulé par injection (1) destiné à porter les éléments de contact (2 à 6) et
- au moins un élément métallique de contact (2, 3) injecté dans le corps en matière plastique moulé par injection (1),
**caractérisé par** au moins un élément de câblage (4, 5, 6) qui est appliqué à la manière d'une piste conductrice à la surface du corps en matière plastique moulé par injection (1) et qui sert à câbler les composants électriques et/ou les éléments métalliques de contact (2, 3), l'au moins un élément métallique de contact (2, 3) étant une pièce métallique estampée et/ou un ressort métallique.

2. Dispositif selon la revendication 1, sur lequel l'au moins un élément de câblage (4, 5, 6) comporte au moins un point de contact (14, 15, 16) surélevé au-dessus de la surface du corps en matière plastique moulé par injection (1) et destiné à mettre en contact un composant électrique.

3. Dispositif selon la revendication 1 ou 2, sur lequel une portion de matière plastique dopée en particulier au palladium représente le substrat de l'au moins un élément de câblage (4, 5, 6).

4. Procédé selon l'une des revendications 1 à 3, sur lequel deux éléments de contact (2, 3) destinés à mettre en contact une pile d'une prothèse auditive et plusieurs éléments de câblage (4, 5, 6) destinés à mettre en contact un module électronique d'une prothèse auditive sont placés sur le corps en matière plastique moulé par injection (1).

5. Prothèse auditive équipé d'un dispositif pour mettre en contact des composants électriques selon l'une des revendications 1 à 4.

6. Procédé pour fabriquer un dispositif selon l'une des revendications 1 à 4, réalisé
- en moulant par injection au moins un élément structurel en matière plastique activée, en particulier activée au palladium,
- en insérant l'au moins un élément structurel ainsi que l'au moins un élément métallique de contact (2, 3) dans un moule de moulage par injection,
- en gainant l'au moins un élément structurel et l'au moins un élément métallique de contact (2, 3) à l'aide d'une matière plastique isolante par rapport au corps en matière plastique moulé par injection (1), l'élément structurel dépassant au moins en partie de la surface du corps en matière plastique moulé par injection, ce qui définit une zone de surface, et
- en métallisant la zone de surface - prédéfinie par l'élément structurel - du corps en matière plastique moulé par injection (1).

7. Procédé pour fabriquer un dispositif selon l'une des revendications 1 à 4, réalisé
- en insérant l'au moins un élément métallique de contact (2, 3) dans un moule de moulage par injection pour le corps en matière plastique moulé par injection (1),
- en revêtant le moule de moulage par injection à l'aide d'une matière plastique isolante,
- en exposant à un rayonnement un motif de piste conductrice à la surface du corps en matière plastique moulé par injection (1) et
- en recouvrant le motif exposé par un métal conducteur.

8. Procédé pour fabriquer un dispositif selon l'une des revendications 1 à 4, réalisé
- en insérant l'au moins un élément métallique de contact (2, 3) dans un moule de moulage par injection pour le corps en matière plastique moulé par injection (1),
- en revêtant le moule de moulage par injection à l'aide d'une matière plastique isolante,
- en pressant des pistes conductrices sur le corps en matière plastique moulé par injection (1).
